# EUROPÄISCHE PATENTSCHRIFT

(11) **EP 0 012 922 B1**
(45) Veröffentlichungstag und Bekanntmachung des Hinweises auf die Patenterteilung: **20.01.1982**
(21) Anmeldenummer: 79105080.0
(22) Anmeldetag: 10.12.1979
(51) Int. Cl.: H01J 17/49

(54) **Gasentladungsanzeigevorrichtung**
Gas discharge display device
Dispositif d'affichage à décharge à gaz

(30) Priorität: 20.12.1978 DE 2855056
(43) Veröffentlichungstag der Anmeldung: 09.07.1980
(73) Patentinhaber: SIEMENS AKTIENGESELLSCHAFT, 80333 München (DE)
(72) Erfinder: Veith, Werner, Dr. rer. nat. Dipl.-Phys., D-6900 Heidelberg (DE); Walter, Karl-Heinz, Dipl.-Ing., D-8018 Grafing (DE)

## Beschreibung

Die Erfindung betrifft eine Gasentladungsanzeigevorrichtung für einen flachen Bildschirm mit folgendem Aufbau:
a) ein Gasentladungsraum wird begrenzt von einer oder mehreren Kathoden und von der Zeilenleiterseite einer Steuerscheibe mit matrixgesteuertem Lochraster;
b) ein Beschleunigungsraum liegt zwischen der anderen Seite der Steuerscheibe, d.i. die Spaltenleiterseite, und einem Leuchtschirm mit einerAnodenschicht.

Eine solche Gasentladungsanzeigevorrichtung ist bekannt und beispielsweise in der DE-OS Nr.2412869 beschrieben. Die Steuerscheibe mit ihrer sich mit dem Leuchtpunktraster des Leuchtschirms deckenden Lochstruktur trennt den Gasentladungsraum vom Beschleunigungsraum. Die Matrixansteuerung der Steuerlöcher wird bewerkstelligt durch Zeilenleiter auf der dem Beschleunigungsraum zugekehrten Rückseite der Steuerscheibe und durch Spaltenleiter auf deren Vorderseite. Die Löcher in der Steuerscheibe markieren die Kreuzungspunkte der Zeilen leiter und Spaltenleiter.

Durch Ansteuern eines Zeilenleiters und eines Spaltenleiters werden aus dem im Gasentladungsraum erzeugten Plasmaelektronen durch das Steuerscheibenloch an der Zeilen-Spalten-Kreuzung gezogen und von der hochgespannten Anodenschicht in Richtung des Leuchtpunktes an der entsprechenden Stelle auf dem Leuchtschirm beschleunigt. Zur ausreichenden Anregung des Leuchtstoffes muss einerseits möglichst hoch beschleunigt werden. Andererseits ist die Beschleunigungsstrecke sehr kurz (etwa 0,5 bis 2 mm), damit nach dem Paschen-Gesetz eine weitere Gasentladung in diesem Beschleunigungsraum vermieden wird; die Feldstärke kann wegen der begrenzten Isolation daher auch nicht beliebig hochgesetzt werden.

Sollte jedoch in dem Beschleunigungsraum gelegentlich doch einmal eine Gasentladung stattfinden, dann muss der dadurch fliessende Strom über die sehr feinen Spaltenleiter und die daran angeschlossenen Steuerelemente - im allgemeinen Halbleiter-abfliessen. Diese Ströme und dabei auftretende Überspannungen sind für die Ansteuerschaltelemente gefährlich.

Der vorliegenden Erfindung liegt die Aufgabe zugrunde, dieser Gefahr zu begegnen, d.h. Massnahmen anzugeben, die unerwünschte Gasentladungen im Beschleunigungsraum unschädlich machen und möglichst gar verhindern.

Zur Losung dieser Aufgabe werden bei einer Gasentladungsanzeigevorrichtung der eingangs genannten Art erfindungsgemäss folgende Merkmale vorgeschlagen:
c) im Beschleunigungsraum befindet sich parallel zur Steuerscheibe mindestens eine Gitterelektrode mit demselben Lochraster wie das der Steuerscheibe;
d) die Gitterelektrode erhält durch äusseren elektrischen Anschluss ein Potential, das den Feldverlauf zwischen Spaltenleiter und Anodenschicht festlegt.

Die Wirkung einer solchen Gitterelektrode mit festem Potential ist vergleichbar mit der des Schirmgitters in einer klassischen Tetrodenröhre. Der Einfluss der Anodenspannung auf den gezogenen Elektronenstrom ist wesentlich verringert. Dadurch ist auch bei hohen Anodenspannungen die Wahrscheinlichkeit von unerwünschten Gasentladungen geringer.

Das Einfügen einer solchen Gitterelektrode stellt angesichts des kleinen Raumes, d.h. der Tiefe, und der hohen Anforderungen an die Parallelität über die ganze Bildschirmfläche konstruktive Probleme. Von Vorteil ist deswegen eine Ausgestaltung der Erfindung, wonach die Gitterelektrode durch eine Metallschicht auf einer als Abstandshalterung zwischen Steuerscheibe und Leuchtschirm dienenden Lochglasplatte gebildet ist.

Eine solche Abstandshalterung ist in der DE Auslegeschrift Nr. 2802976.7 dargestellt. Man geht dort von einem vorteilhaften Herstellverfahren für Lochglasplatten aus und stapelt mehrere aufeinanliegende dünne gelochte Glasplatten mit fluchtenden Löchern aufeinander. Dieser Stapel füllt dann den gesamten Beschleunigungsraum aus und sorgt für das exakte Einhalten des Abstandes Steuerscheibe-Leuchtschirm über die gesamte Bildfläche. Als Ätzmasken für die einzelnen Lochglasplatten dienen Metallschichten, die nachher im Stapel verbleiben können. Eine solche Metallschicht kann dann vorteilhaft als erfindungsgemässe Gitterelektrode verwendet werden.

Nach einer Weiterbildung der Erfindung werden nicht nur eine Gitterelektrode, sondern zwei oder gar mehr verwendet. Zu diesem Zweck ist dann vorgesehen, dass mehrere Lochglasplatten als den Beschleunigungsraum ausfüllende Abstandshalterung aufeinandergelegt sind und dass die dann zwischen den Lochglasplatten zu liegen kommenden Metallschichten als Gitterelektroden zur Festlegung des Feldverlaufs dienen.

Damit lässt sich der Verlauf des elektrischen Beschleunigungsfeldes genau und konstant festhalten. Zunächst besteht die Möglichkeit, den Feldverlauf linear erfolgen zu lassen. Auch mit der einzigen Gitterelektrode ist eine gleichmässige Aufteilung möglich. Vorteilhafter ist aber, wenn das elektrische Feld im Beschleunigungsraum nichtlinear aufgeteilt ist, wobei die maximale Feldstärke zwischen der Anode und der benachbarten Gitterelektrode auftritt.

Mit der letztgenannten nichtlinearen Feldverteilung ist eine primäre Gasentladung in der Nachbarschaft der Spaltenleiter sehr unwahrscheinlich. Einen weiteren Vorteil bringt diese nichtlineare Feldverteilung mit der relativ geringen Feldstärke an den Spaltenleitern dadurch, dass der Durchgriff des Beschleunigungsfeldes in den Steuerraum wesentlich kleiner wird. Die zum Zurückhalten aller Elektronen benötigte negative Gesamtsteuerspannung an den Spaltenleitern kann dann geringersein. Weiter ist für die Güte der Gasentiadungsanzeigevorrichtung vorteilhaft, dass wegen des geringen Durchgriffs des Beschleunigungsfeldes wenig Ionen aus dem Gasentladungsraum in die Steuerlöcher gezogen werden. Solche Ionen ziehen Elektronen nach und verursachen einen an sich nichtzu vermeidenden aber möglichst klein zu haltenden Dunkelstrom und damit unerwünschtes Untergrundleuchten.

Die Einstellung des Gitterelektrodenpotentials kann zusätzlich von der elektronenoptischen Linsenwirkung der Gitterlöcher auf die divergierenden Elektronenstrahlen abhängig gemacht werden. Die Breite der Leuchtflecke auf dem Leuchtschirm lässt sich auf diese Weise optimal einstellen. Eine diesen Effekt unterstützende Wirkung ist durch gezielte Öffnungsweiten in der Gitterelektrode bzw. in den Gitterelektroden zu erreichen.

Nach einer weiteren Ausgestaltung ist vorgesehen, dass das Potential der Gitterelektrode bzw. die Potentiale der Gitterelektroden über einen ohmschen Spannungsteiler aus der Anodenspannung abgeleitet sind. Dabei ist es günstig, wenn die Gitterelektrode, die der Steuerscheibe zunächst liegt, auf zumindest annähernd demselben Potential liegt wie die Steuerscheibe. Wenn dazu die der Steuerscheibe zunächstliegende Gitterelektrode geerdet ist oder zumindest niederohmig angeschlossen ist, ist die Wahrscheinlichkeit, dass Gasentladungen, die unerwünschterweise doch noch im Beschleunigungsraum auftreten, zu Strömen über die Spaltenleiter und die daran angeschlossenen Ansteuerschaltelemente fliessen, beliebig gering. Solche Ströme werden dann sicher über diese Gitterelektrode abgeleitet.

Anhand eines in der Zeichnung schematisch dargestellten Ausführungsbeispiels einer erfindungsgemässen Gasentladungsanzeigevorrichtung soll die Erfindung näher erläutert werden.

Mit 1 ist eine Kathode bezeichnet, mit 2 eine Steuerscheibe. Dazwischen liegt der Gasentladungsraum der Gasentladungsanzeigevorrichtung. Mit 3 ist die Schirmglasscheibe des Leuchtschirms bezeichnet. Er trägt auf der Innenseite Leuchtpunkte 4 und darauf eine Anodenschicht 5. Zwischen der Steuerscheibe 2 und der Anodenschicht 5 liegt der Beschleunigungsraum. Er ist ausgefüllt von drei aufeinandergestapelten Lochglasplatten 6, 7 und 8 als Abstandshalter zwischen der Steuerscheibe 2 und der Anodenschicht 5 bzw. dem Leuchtschirm mit der Schirmglasscheibe 3, den Leuchtpunkten 4 und der Anodenschicht 5. Auf der dem Gasentladungsraum zugekehrten Seite der Steuerscheibe 2 liegen Zeilenleiter 9, auf der anderen Seite Spaltenleiter 10. Deren Kreuzungspunkte markieren Steuerlöcher, mit denen in Richtung zu den Leuchtpunkten 4 hin Löcher in den Lochglasplatten 6, 7, 8 fluchten. Zwischen den Lochglasplatten 6 und 7 liegt eine Gitterelektrode 11, zwischen den Lochglasplatten 7 und 8 eine Gitterelektrode 12 mit entsprechend fluchtenden Löchern, wobei die Löcher der Gitterelektrode 12 grösser sind als die der Gitterelektrode 11.

Die Anodenschicht 5 ist an eine Anschlussklemme 13 für Hochspannung angeschlossen. Zwischen dieser Klemme 13 und einem geerdeten Bezugspotential liegt ein Spannungsteiler aus drei ohmschen Widerständen 14 bis 16, mit deren Abgriffen die Gitterelektroden 11 und 12 verbunden sind. Die weiteren Anschlüsse für Kathode 1, Zeilenleiter 9 und Spaltenleiter 10 sind der Einfachheit halber weggelassen.

Eingezeichnet ist schematisch ein Elektronenstrahl, der durch Ansteuern der entsprechenden Zeile 9 und Spalte 10 der Steuerscheibe 2 aus dem Gasentladungsraum in Pfeilrichtung gezogen wird und sich ausweitend durch die Lochglasscheiben 6, 7 und 8 und durch die Gitterelektroden 11 und 12 auf die Anodenschicht 5 und auf den (vom Betrachter aus gesehen) davorliegenden Leuchtpunkt 4 bewegt. Durch die Grösse der einzelnen Öffnungen in den Gitterelektroden 11 und 12 und durch Wahl der angelegten Potentiale an den Abgriffen des Spannungsteilers 14,15,16 erhält man eine optimale Führung des Elektronenstrahls hinsichtlich seiner Beschleunigungsverteilung und seiner Form. Die Ausweitung ist genau der Grösse des Leuchtpunktes 4 angepasst. Die Verteilung des Beschleunigungsfeldes zwischen den Spaltenleitern 10 und der Anodenschicht 5 verläuft nichtlinear. Das elektrische Feld zwischen der Gitterelektrode 12 und der Anodenschicht 5 ist stärker als das zwischen den Gitterelektroden 11 und 12. Das elektrische Feld zwischen den Spaltenleitern 10 und der Gitterelektrode 11 ist wesentlich kleiner als das zwischen den Gitterelektroden 11 und 12.

## Patentansprüche

1. Gasentladungsanzeigevorrichtung für einen flachen Bildschirm mit folgendem Aufbau:
a) ein Gasentladungsraum wird begrenzt von einer oder mehreren Kathoden und von der Zeilenleiterseite einer Steuerscheibe mit matrixgesteuertem Lochraster;
b) ein Beschleunigungsraum liegt zwischen der anderen Deite der Steuerscheibe, d.i. die Spaltenleiterseite, und einem Leuchtschirm mit einer Anodenschicht, gekennzeichnet durch folgende Merkmale:
c) im Beschleunigungsraum befindet sich parallel zur Steuerscheibe (2) mindestens eine Gitterelektrode (11, 12) mit demselben Lochraster wie das der Steuerscheibe (2).
d) die Gitterelektrode (11, 12) erhält durch äusseren elektrischen Anschluss ein Potential, das den Feldverlauf zwischen Spaltenleiter (10) und Anodenschicht (5) festlegt.

2. Gasentladungsanzeigevorrichtung nach Anspruch 1, dadurch gekennzeichnet, dass die Gitterelektrode (11, 12) durch eine Metallschicht auf einer als Abstandshalterung zwischen Steuerscheibe (2) und Leuchtschirm dienenden Lochglasplatte (6, 7, 8) gebildet ist.

3. Gasentladungsanzeigevorrichtung nach Anspruch 2, dadurch gekennzeichnet, dass mehrere Lochglasplatten (6, 7, 8) als den Beschleunigungsraum ausfüllende Abstandshalterung aufeinandergelegt sind und dass die dann zwischen den Lochglasplatten (6, 7, 8) zu liegen kommenden Metallschichten als Gitterelektrode (11, 12) zur Festlegung des Feldverlaufs dienen.

4. Gasentladungsanzeigevorrichtung nach einem der Ansprüche 1 bis 3, dadurch gekennzeichnet, das das elektrische Feld im Beschleunigungsraum durch die Gitterelektrode(n) (11, 12) linear aufgeteilt ist.

5. Gasentladungsanzeigevorrichtung nach einem der Ansprüche 1 bis 3, dadurch gekennzeichnet, dass das elektrische Feld im Beschleunigungsraum nichtlinear aufgeteilt ist, wobei die maximale Feldstärke zwischen der Anodenschicht (5) und der benachbarten Gitterelektrode (12) auftritt.

6. Gasentladungsanzeigevorrichtung nach einem der Anspüche 1 bis 5, dadurch gekennzeichnet, dass das Potential der Gitterelektrode (11 bzw. 12) bzw. die Potentiale der Gitterelektroden (11, 12) über einen ohmschen Spannungsteiler (14, 15, 16) aus der Anodenspannung abgeleitet sind.

7. Gasentladungsanzeigevorrichtung nach einem der Ansprüche 1 bis 6, dadurch gekennzeichnet, dass die Gitterelktrode (11), die der Steuerscheibe (2) zunächstliegt, auf zumindest annähernd demselben Potential liegt wie die Steuerscheibe (2).

8. Gasentladungsanzeigevorrichtung nach einem der Ansprüche 1 bis 6, dadurch gekennzeichnet, dass die der Steuerscheibe (2) zunächstliegende Gitterelektrode (11) geerdet ist oder zumindest niederohmig angeschlossen ist.

## Claims

1. A gas discharge display device for a flat screen, in which:
a) a gas discharge space is delimited by one or more cathodes and by the row conductor side of a control disc having a matrix-controlled perforation pattern;
b) an acceleration space lies between the other side of the control disc, which is the column conductor side, and a luminescent screen comprising an anode layer;
and characterised by the following features:
c) at least one grid electrode (11, 12) having the same perforation pattern as that of the control disc (2) arranged in the acceleration space, parallel to the control disc (2);
d) an outer electric connection means via which the grid electrode (11, 12) receives a potential which determines the field distribution between the column conductor (10) and the anode layer (5).

2. A gas discharge display device as claimed in claim 1, characterised in that the grid electrode (11, 12) is formed by a metal layer on a perforated glass plate (6, 7, 8) which serves as a spacer between the control disc (2) and the luminescent screen.

3. A gas discharge display device as claimed in claim 2, characterised in that a plurality of perforated glass plates (6, 7, 8) are placed one on top of another as spacer means which fills the acceleration space, and that the metal layers between the glass plates (6, 7, 8) serve as grid electrode field distribution determining means.

4. A gas discharge display device as claimed in one of claims 1 to 3, characterised in that the electric field distribution in the acceleration space is linearly divided by the grid electrode(s) (11,12).

5. A gas discharge display device as claimed in one of claims 1 to 3, characterised in that the electric field distribution in the acceleration space is non-linear, and there is a maximum field strength between the anode layer (5) and the adjacent grid electrode (12).

6. A gas discharge display device as claimed in one of claims 1 to 5, characterised in that an ohmic potential divider (14,15,16) is provided to derive from the anode voltage the potential of the grid electrode (11 or 12) or the respective potentials of the grid electrodes (11,12).

7. A gas discharge display device as claimed in one of claims 1 to 6, characterised in that the grid electrode (11) which lies next to the control disc (2) has approximately the same potential as the control disc (2).

8. A gas discharge display device as claimed in one of claims 1 to 6, characterised in that that grid electrode that is adjacent the control disc (2) is at earth potential or at least connected to earth by a low value resistance.

## Revendications

1. Dispositif d'affichage à décharge dans un gaz pour un écran plan de constitution suivante:
a) une chambre de décharge dans un gaz est limitée par une ou plusieurs cathodes et par le côté conducteurs de lignes d'un panneau de commande à trame à trous commandé par voie matricielle;
b) une chambre d'accélération se situe entre l'autre côté du panneau, c'est-à-dire le côté conducteurs de colonnes, et un écran fluorescent à couche d'anode;
caractérisé par les moyens suivants:
c) dans la chambre d'accélération est prévue, parallèlement au panneau de commande (2), au moins une électrode-grille (11,12) à trame à trous identique à celle du panneau de commande (2);
d) l'électrode-grille (11, 12) est mise, par une liaison électrique extérieure, à un potentiel qui détermine l'allure du champ entre les conducteurs de lignes (10) et la couche d'anode (5).

2. Dispositif d'affichage à décharge dans un gaz selon la revendication 1, caractérisé par le fait que l'électrode-grille (11, 12) est constituée par une couche métallique pourvue d'une plaque de verre à perforations (6, 7, 8) servant d'entretoise entre le panneau de commande (2) et l'écran fluorescent.

3. Dispositif d'affichage à décharge dans un gaz selon la revendication 2, caractérisé par le fait que plusieurs plaques de verre à perforations (6, 7, 8) superposées en formant entretoise comblent la chambre d'accélération et que les couches métalliques qui se situent entre les plaques de verre à perforations (6, 7, 8) servent d'électrodes-grilles (11, 12) pour déterminer l'allure du champ.

4. Dispositif d'affichage à décharge dans un gaz selon l'une des revendications 1 à 3, caractérisé par le fait que le champ électrique dans la chambre d'accélération est subdivisé linéairement par les électrodes-grilles (11, 12).

5. Dispositif d'affichage à décharge dans un gaz selon l'une des revendications 1 à 3, caractérisé par le fait que le champ électrique dans la chambre d'accélération n'est pas subdivisé linéairement, l'intensité maximale du champ apparaissant entre la couche d'anodes (5) et l'électrode-grille voisine (12).

6. Dispositif d'affichage à décharge dans un gaz selon l'une des revendications 1 à 5, caractérisé par le fait que le potentiel de l'électrode-grille (11 ou 12) ou les potentiels des électrodes-grilles (11, 12) est ou sont dérivé(s) à partir de la tension d'anode, par l'intermédiaire d'un diviseur de tension ohmique (14, 15, 16).

7. Dispositif d'affichage à décharge dans un gaz selon l'une des revendications 1 à 6, caractérisé par le fait que l'électrode-grille (11 ) la plus proche du panneau de commande (2) est au moins sensiblement au potentiel appliqué à ce dernier.

8. Dispositif d'affichage à décharge dans un gaz selon l'une des revendications 1 à 6, caractérisé par le fait que l'électrode-grille (11 ) la plus proche du panneau de commande (2) est mise à la terre ou est au moins branchée avec une résistance ohmique faible.
